# EUROPÄISCHE PATENTSCHRIFT

(11) **EP 3 623 559 B1**
(45) Veröffentlichungstag und Bekanntmachung des Hinweises auf die Patenterteilung: **26.05.2021**
(21) Anmeldenummer: 18194654.2
(22) Anmeldetag: 14.09.2018
(51) Int. Cl.: E05D 15/46, E05F 1/10

(54) **DECKELBESCHLAG ZUM SCHWENKBAREN BEFESTIGEN EINES DECKELS AN EINEN MÖBELKORPUS**
LID FITTING FOR SWINGABLE MOUNTING OF A LID TO A FURNITURE UNIT
FERRURE DE COUVERCLE DESTINÉE À LA FIXATION PIVOTANTE D'UN COUVERCLE DE MEUBLE À UN CORPS DE MEUBLE

(43) Veröffentlichungstag der Anmeldung: 18.03.2020
(73) Patentinhaber: FLAP Competence Center kft, 1184 Budapest (HU)
(72) Erfinder: BENDEFY, András, 1125 Budapest (HU)
(74) Vertreter: Neumann Müller Oberwalleney & Partner Patentanwälte

(56) Entgegenhaltungen:
- EP-A2- 2 354 404
- WO-A1-03/097973
- DE-U1- 8 800 293
- DE-U1-202013 101 958

## Beschreibung

Die Erfindung betrifft einen Deckelbeschlag zum schwenkbaren Befestigen eines Deckels an einem Möbelkorpus mit den Merkmalen des Oberbegriffs des Anspruchs 1.

Ein solcher Deckelbeschlag ist aus der DE 88 00 293 U1 gekannt, der einen Beschlag für einen Möbelkorpus mit einer Öffnung, die durch eine Tür verschlossen werden kann, zeigt. Die Tür ist über den Beschlag mit dem Möbelkorpus verbunden. Der Beschlag weist eine Korpuslagerplatte und eine Türlagerplatte auf. Diese beiden Lagerplatten sind durch zwei nebeneinander an ihnen angelenkten Winkelhebeln etwa parallelogrammartig verbunden. Die Korpuslagerplatte wird an dem Möbelkorpus befestigt. Die Türlagerplatte weist eine Ausnehmung auf, in die eine Justierplatte mit einer freien Kante eingehängt ist. Diese ist mit der Tür mittels eines Exzenters verstellbar verbunden. Die Verbindung zwischen der Türlagerplatte und der Justierplatte wird hierbei durch ein Sperrglied gesichert.

Ein weiterer Deckelbeschlag ist aus der EP 2 354 404 A2 bekannt. Das Frontanbindungselement lässt sich dort werkzeuglos über eine Rastverbindung mit einem deckelseitigen Verbindungselement verbinden. Über mehrere Einstellschrauben am Frontanbindungselement können die Höhenposition, die seitliche Position und die Neigung des Deckelelements gegenüber dem Möbelkorpus eingestellt werden.

DE 20 2013 101 958 U1 zeigt eine Halteanordnung für einen Schrank mit einem Korpus und einem an diesem bewegbar angelenkten Faltdeckel, wobei der Faltdeckel ein oberes Deckelelement und ein unteres Deckelelement, die schwenkbar miteinander verbunden sind, aufweist. Die Halteanordnung weist einen Arm auf, der am Korpus und am unteren Deckelelement schwenkbar anlenkbar ist. Es ist eine Einstelleinrichtung mit einem Befestigungselement und einem Exzenter vorgesehen. Das Befestigungselement ist an dem Korpus oder an dem unteren Deckelelement fixierbar und der Exzenter ist um eine Achse drehbar am Befestigungselement befestigt, wobei der Arm um eine parallel zur Achse angeordnete Schwenkachse mit dem Exzenter schwenkbar verbunden ist.

WO 03/097973 A1 zeigt einen Deckelsteller für einen Schrank mit einem Stellarm, der zwischen einer Offenstellung und einer Schließstellung an einem Schrankkorpus und an einem Deckel schwenkbar befestigt wird. Ferner wird ein Steuerarm des Deckelstellers am Schrankkorpus und am Deckel schwenkbar befestigt. Um den Deckel parallel verstellen oder über den Schrankkorpus hinwegschwenken zu können, wobei der Deckel in jeder beliebigen Stellung gehalten ist, beaufschlagen Stellmittel in einem korpusseitigen Gehäuse des Deckelstellers den Stellarm zumindest über einen Teil seines Schwenkweges zur Einnahme der Offenstellung mit Kraft, die in jeder Stellung so groß bemessen ist, dass der Deckel in jeder beliebigen Stellung gehalten ist.

Aufgabe der vorliegenden Erfindung ist es, einen kompakt aufgebauten Deckelbeschlag bereitzustellen, mit dem die Neigung des Frontanbindungselements gegenüber dem Basiselement mit einfachen Mitteln einstellbar ist.

Die Aufgabe wird durch einen Deckelbeschlag mit den Merkmalen des Anspruchs 1 gelöst.

Hierbei kann der Exzenter in zwei unterschiedlichen Arten am Basiselement und am ersten Schwenkarm angeordnet sein. Bei einer ersten Ausführungsform bildet die Lagerachse die erste Korpusachse, so dass der Exzenter um die erste Korpusachse am Basiselement drehbar gelagert ist und der erste Schwenkarm um die Exzenterachse am Exzenter drehbar gelagert ist. Bei einem Verstellen des Deckelbeschlags von einer Schließstellung, die derjenigen Stellung des Deckelbeschlags entspricht, bei der das Deckelelement den Möbelkorpus verschließt, in eine Offenstellung schwenken bzw. drehen der erste Schwenkarm und der Exzenter gemeinsam um die erste Korpusachse. Zum Verstellen der Neigung des Frontanbindungselements relativ zum Basiselement und damit, im montierten Zustand des Deckelbeschlags am Möbelkorpus, des Deckelelements relativ zum Möbelkorpus, lässt sich der Exzenter relativ zum ersten Schwenkarm um die Exzenterachse drehen. Der erste Schwenkarm ist hierbei derart mit dem Exzenter verbunden, dass zum Drehen des Exzenters relativ zum ersten Schwenkarm ein größeres Drehmoment aufgebracht werden muss, als zum Drehen des Exzenters relativ zum Basiselement. Somit ist sichergestellt, dass beim normalen Bewegen des Deckelbeschlags zwischen der Schließstellung und der Offenstellung der Exzenter gegenüber dem Basiselement gedreht wird und nicht der erste Schwenkarm relativ zum Exzenter. Durch Verdrehen des Exzenters relativ zum ersten Schwenkarm um die Exzenterachse wird der Abstand zwischen der ersten Korpusachse und der ersten Deckelachse verstellt bzw. variiert, wobei die Position der ersten Korpusachse gegenüber dem Basiselement unverändert bleibt. Dies bedeutet, dass durch Verdrehen des Exzenters um die Exzenterachse auch die Position der ersten Deckelachse variiert wird. Hierdurch wird das Frontanbindungselement in der Neigung eingestellt, da die Abstände zwischen der zweiten Korpusachse und der zweiten Deckelachse, zwischen der ersten Korpusachse und der zweiten Korpusachse sowie zwischen der ersten Deckelachse und der zweiten Deckelachse unverändert bleiben.

In einer zweiten Ausführungsform bildet die Exzenterachse die erste Korpusachse, so dass der erste Schwenkarm um die erste Korpusachse am Exzenter drehbar gelagert ist und der Exzenter um die Lagerachse am Basiselement drehbar gelagert ist. Hierbei ist zum Verstellen des Exzenters um die Lagerachse relativ zum Basiselement ein größeres Drehmoment erforderlich, als für das Verschwenken des ersten Schwenkarms um die Exzenterachse relativ zum Exzenter. Beim Verstellen des Exzenters um die Lagerachse wird nicht, wie beim ersten Ausführungsbeispiel, der Abstand zwischen der ersten Korpusachse und der ersten Deckelachse verstellt, sondern die Position der ersten Korpusachse relativ zum Basiselement. Durch dieses Verstellen der Position der ersten Korpusachse, ohne hierbei den Abstand zwischen der ersten Korpusachse und der ersten Deckelachse zu verändern, wird auch die Position der ersten Deckelachse relativ zum Basiselement verändert. Dies führt, wie beim ersten Ausführungsbeispiel, zu einer Verstellung der Neigung des Frontanbindungselements.

Der Exzenter kann in einem Ausführungsbeispiel eine im Querschnitt kreisförmige Außenumfangsfläche aufweisen, auf welcher der erste Schwenkarm mit einer Aufnahmebohrung um die Exzenterachse schwenkbar gelagert ist. Der Exzenter kann bei dieser Ausführungsform einen Lagerzapfen aufweisen, mit welchem der Exzenter am Basiselement um die Lagerachse schwenkbar gelagert ist.

Der Exzenter kann in der Aufnahmebohrung des ersten Schwenkarms verpresst sein. Hierbei kann der Exzenter durch Taumelnieten in der Aufnahmebohrung verpresst werden.

In einer Ansicht in Achsrichtung können in einer Ausführungsform die erste Korpusachse, die zweite Korpusachse, die erste Deckelachse und die zweite Deckelachse ein Viereck bilden, wobei, in einer Schließstellung des Frontanbindungselements, eine erste Gerade durch die erste Korpusachse und durch die erste Deckelachse und eine zweite Gerade durch die zweite Korpusachse und die zweite Deckelachse parallel zueinander angeordnet sind oder einen spitzen Winkel einschließen. Der Winkel zwischen der ersten Geraden und der zweiten Geraden beträgt vorzugsweise 0 bis 20 Grad.

Hierbei kann ferner vorgesehen sein, dass die erste Gerade und eine dritte Gerade durch die erste Deckelachse und durch die zweite Deckelachse einen Winkel einschließen, der zwischen 45 und 135 Grad beträgt.

Gemäß einem Ausführungsbeispiel ist der Abstand zwischen der ersten Korpusachse und der ersten Deckelachse um ein Vielfaches länger als der Abstand zwischen der ersten Deckelachse und der zweiten Deckelachse.

Das Druckelement des Kraftantriebs kann axial an demjenigen Schwenkarm, zum Beispiel in einem Gehäuse des Schwenkarms, geführt sein, gegen den der Kraftantrieb abgestützt ist.

Bei dem Druckelement kann es sich um eine Rolle handeln, die gegen die Stellkontur mit Kraft beaufschlagt ist.

Ein bevorzugtes Ausführungsbeispiel wird im Folgenden anhand der Figuren näher erläutert. Hierin zeigt:
- Figur 1: eine Seitenansicht eines Deckelbeschlags an einem Möbelkorpus in einer ersten Justierstellung;
- Figur 2: eine Seitenansicht des Deckelbeschlags gemäß Figur 1 in einer zweiten Justierstellung;
- Figur 3: eine Seitenansicht des Deckelbeschlags gemäß Figur 1 in einer dritten Justierstellung;
- Figur 4: eine perspektivische Ansicht des Deckelbeschlags gemäß Figur 1 in einer Offenstellung; und
- Figur 5: eine vergrößerte Schnittdarstellung des Deckelbeschlags gemäß Figur 1 im Bereich des Exzenters.

Die Figuren 1 bis 3 zeigen einen Deckelbeschlag 1 jeweils in der Schließstellung, wobei drei unterschiedliche Justierstellungen dargestellt sind. Die Figur 4 zeigt denselben Deckelbeschlag in einer Offenstellung. Die Figuren 1 bis 4 werden im Folgenden zusammen beschrieben.

Der Deckelbeschlag 1 umfasst ein Basiselement 2, ein Frontanbindungselement 3, einen Steuerarm als ersten Schwenkarm 4 und einen Stellarm als zweiten Schwenkarm 5. Das Basiselement 2 ist an einer Seitenwand 7 eines Möbelkorpus 8 befestigt. Das Frontanbindungselement 3 ist an einer Innenseite eines Deckelelements 9 des Korpus 8 befestigt. Das Deckelelement 9 ist ausschließlich über den Deckelbeschlag 1 oder einen oder mehrere weitere Deckelbeschläge gemäß dem gezeigten Deckelbeschlag 1 scharnierbar an dem Möbelkorpus 8 befestigt. Dies bedeutet, dass keine weiteren Scharniere oder Beschläge zum schwenkbaren Bewegen des Deckelelements 9 relativ zum Möbelkorpus 8 vorgesehen sind. Der Deckelbeschlag 1 ist als Viergelenkgetriebe ausgebildet. Dies bedeutet, dass der erste Schwenkarm 4 um eine erste Korpusachse K1 an dem Basiselement 2 und um eine erste Deckelachse D1 an dem Frontanbindungselement 3 schwenkbar befestigt ist. Ferner ist der zweite Schwenkarm 5 um eine zweite Korpusachse K2 an dem Basiselement 2 und um eine zweite Deckelachse D2 an dem Frontanbindungselement 3 schwenkbar befestigt.

In Achsansicht gemäß der Figuren 1 bis 3 bilden die erste Korpusachse K1, die zweite Korpusachse K2, die erste Deckelachse D1 und die zweite Deckelachse D2 ein Viereck. Die erste Korpusachse K1, die zweite Korpusachse K2, die erste Deckelachse D1 und die zweite Deckelachse D2 sind parallel und beabstandet zueinander angeordnet.

Ferner weist der Deckelbeschlag 1 einen Exzenter 6 auf, der um eine Lagerachse L (Figur 5) an dem Basiselement 2 drehbar gelagert ist. Der erste Schwenkarm 4 ist um eine Exzenterachse E schwenkbar am Exzenter 6 gelagert, wobei die Lagerachse L und die Exzenterachse E parallel und beabstandet zueinander angeordnet sind.

In dem gezeigten Ausführungsbeispiel bildet die Lagerachse L die erste Korpusachse K1, so dass der Exzenter 6 um die erste Korpusachse K1 am Basiselement 2 drehbar gelagert ist und der erste Schwenkarm 4 um die Exzenterachse E am Exzenter 6 drehbar gelagert ist. Bei einem Verstellen des Deckelbeschlags 1 von einer Schließstellung (Figuren 1 bis 3), bei der das Deckelelement 9 eine Öffnung 10 des Möbelkorpus 8 verschließt, zu einer Offenstellung gemäß Figur 4, bei der das Deckelelement 9 die Öffnung 10 nicht verschließt, schwenken bzw. drehen der erste Schwenkarm 4 und der Exzenter 6 gemeinsam um die erste Korpusachse K1 bzw. die Lagerachse L.

Zum Verstellen der Neigung des Frontanbindungselements 3 gegenüber dem Basiselement 2, und damit im montierten Zustand des Deckelbeschlags 1 des Deckelelements 9 gegenüber dem Möbelkorpus 8, lässt sich der Exzenter 6 relativ zum ersten Schwenkarm 4 um die Exzenterachse E drehen. Der Exzenter 6 weist eine im Querschnitt kreisförmige Außenumfangsfläche 11 auf, auf welcher der erste Schwenkarm 4 mit einer Aufnahmebohrung 12 schwenkbar gelagert ist. Der Exzenter 6 ist hierbei in der Aufnahmebohrung 12 derart verpresst, dass zum Drehen des Exzenters 6 relativ zum ersten Schwenkarm 4 ein größeres Drehmoment aufgebracht werden muss, als zum Drehen des Exzenters 6 relativ zum Basiselement 2.

Der Exzenter 6 ist in einer Bohrung 24 des Basiselements 2 schwenkbar aufgenommen und auf einer der Außenumfangsfläche 11 abgewandten Seite des Basiselements vernietet.

In Ansicht in Achsrichtung, wie in den Figuren 1 bis 3 dargestellt, bilden die erste Korpusachse K1, die zweite Korpusachse K2, die erste Deckelachse D1 und die zweite Deckelachse D2 ein Viereck, wobei in der Schließstellung des Deckelbeschlags 1, eine erste Gerade G1 durch die erste Korpusachse K1 und durch die erste Deckelachse D1 und eine zweite Gerade G2 durch die zweite Korpusachse K2 und die zweite Deckelachse D2 annähernd parallel zueinander angeordnet sind, wobei sie einen spitzen Winkel α zueinander einschließen.

Der Winkel zwischen der ersten Gerade G1 und einer dritten Gerade G3 durch die erste Deckelachse D1 und die zweite Deckelachse D2 schließen einen Winkel β ein, der annähernd 90 Grad beträgt.

Durch diese Anordnung der ersten Korpusachse K1, der zweiten Korpusachse K2, der ersten Deckelachse D1 und der zweiten Deckelachse D2 zueinander kann durch ein im Betrag geringes Verstellen der Exzenterachse E relativ zum Basiselement 2 ein effektives Verstellen des Frontanbindungselements 3 bezüglich der Neigung erzielt werden.

Figur 2 zeigt eine Justierstellung des Deckelbeschlags 1, bei der das Deckelelement 9 parallel zur Öffnung 10 und vertikal ausgerichtet ist. Das Deckelelement 9 weist zum Korpus 8 einheitliche Spaltmaße auf und ist somit optimal eingestellt.

Durch Drehen des Exzenters 6 entgegen dem Uhrzeigersinn ausgehend von der Position gemäß Figur 2 in die Position gemäß Figur 1 wird die Position der ersten Deckelachse D1 relativ zur Lagerachse L und damit zur ersten Korpusachse K1 verändert, wobei die Lage der ersten Korpusachse K1 unverändert bleibt. Dadurch wird der Abstand zwischen der ersten Korpusachse K1 und der ersten Deckelachse D1 in Figur 1 verglichen zu Figur 2 vergrößert. Durch Verdrehen des Exzenters 6 entgegen dem Uhrzeigersinn wird die Exzenterachse E vertikal nach oben bewegt. Da sich der Exzenter E gegenüber dem Basiselement 2 um die Lagerachse L bzw. die erste Korpusachse K1 dreht, wird der erste Schwenkarm 4 und damit die erste Deckelachse D1 nach oben bewegt. Diese Bewegung führt zu einem Verschwenken des Frontanbindungselements 3 um die zweite Deckelachse D2 entgegen dem Uhrzeigersinn. Somit wird das Deckelelement 9 an seinem vertikal oberen Ende weiter weg vom Korpus 8 bewegt, so dass sich am oberen Ende ein größeres Spaltmaß zwischen dem Deckelelement 9 und dem Korpus 8 ergibt, als an einem unteren Ende.

In der Justierstellung gemäß Figur 3 wurde der Exzenter 6, ausgehend von Figur 2, im Uhrzeigersinn verdreht, so dass die Exzenterachse E vertikal nach unten bewegt wurde. Der Abstand zwischen der ersten Korpusachse K1 und der ersten Deckelachse D1 ist verkürzt gegenüber dem Abstand der Justierstellung gemäß Figur 2. Durch die vertikal nach unten gerichtete Bewegung der Exzenterachse E wird auch die erste Deckelachse D1 nach unten bewegt, so dass das Frontanbindungselement 3 im Uhrzeigersinn um die zweite Deckelachse D2 bewegt wird. Hierdurch ergibt sich ein größeres Spaltmaß am unteren Ende als am oberen Ende zwischen dem Deckelelement 9 und dem Korpus 8.

Figur 4 zeigt den Deckelbeschlag 1 in einer perspektivischen Ansicht. Der zweite Schwenkarm 5 weist ein Gehäuse 13 auf, in dem ein Federelement in Form einer Schraubenfeder 14 angeordnet ist, die einerseits, nahe der zweiten Korpusachse K2, gegen ein Widerlager 15 und andererseits, nahe der zweiten Deckelachse D2, über ein Druckelement 16 gegen das Frontanbindungselement 3 abgestützt ist. Da das Frontanbindungselement 3 mit dem Deckelelement 9 verbunden ist, fungiert das Frontanbindungselement 3 als Stellelement zum Bewegen des Deckelelements 9.

Das Druckelement 16 wird in Richtung zum Frontanbindungselement 3 mit Kraft beaufschlagt, wobei das Druckelement 16 eine Rolle 17 aufweist, mit der das Druckelement 16 gegen eine Stellkontur 18 des Frontanbindungselements 3 abgestützt ist.

Die Stellkontur 18 weist in Umfangsrichtung um die zweite Deckelachse D2 einen sich verändernden Abstand zur zweiten Deckelachse D2 auf. Die Stellkontur 18 ist derart gestaltet, dass von dem Druckelement 16 über den größten Schwenkweg des Deckelelements 9 bzw. des Frontanbindungselements 3 ein Drehmoment erzeugt wird, das das Deckelelement 9 in Richtung zur in Figur 4 gezeigten Offenstellung mit Kraft beaufschlagt. In einem Bereich zwischen einer Zwischenstellung, die sich zwischen der Offenstellung und der Schließstellung des Deckelelements 9 befindet, und der Schließstellung ist die Stellkontur 18 derart ausgebildet, dass das Deckelelement 9 in Richtung zur in den Figuren 1 bis 3 gezeigten Schließstellung mit Kraft beaufschlagt ist.

Die Schraubenfeder 14 ist zwischen dem Widerlager 15 und der Stellkontur 18 am Frontanbindungselement 3 eingespannt. Die Vorspannung der Schraubenfeder 14, mit welcher diese eingespannt ist, kann eingestellt werden, um den Deckelbeschlag 1 an unterschiedliche Deckelgewichte anzupassen. Je nach Gewicht des Deckelelements 9 kann die Vorspannung angepasst werden, das heißt, bei höherem Deckelgewicht wird die Vorspannung der Schraubenfeder 14 erhöht, damit die Rolle 17 des Druckelements 16 mit einer größeren Kraft gegen die Stellkontur 18 beaufschlagt ist, wodurch auf das Frontanbindungselement 3 ein größeres Drehmoment insbesondere in Richtung zur Offenstellung des Deckelelements 9 wirkt. Entsprechen kann eine geringere Vorspannung eingestellt werden, wenn das Gewicht des Deckelelements 9 geringer ist.

Zum Einstellen der Vorspannung der Schraubenfeder 14 kann das Widerlager 15 in Kraftwirkungsrichtung der Schraubenfeder 14 verschoben werden. Hierfür weist das Widerlager 15 einen rechteckigen Querschnitt auf. Das Gehäuse 13 des zweiten Schwenkarms 5 weist innen ebenfalls einen rechteckigen Querschnitt auf, über den das Widerlager 15 verdrehsicher axial entlang der Längserstreckung des Gehäuses 13 verschiebbar geführt ist.

Zum Verstellen des Widerlagers 15 ist ein Verstellelement 19 mit einem Außengewinde vorgesehen, das in ein Gegengewinde des Widerlagers 15 eingeschraubt ist. Durch Drehen des Verstellelements 19 wird das Widerlager 15 entlang des Gewindes verstellt. Das Verstellelement 19 ist axial unverschiebbar und drehbar im Gehäuse 13 gelagert. Das Verstellelement 19 weist einen Zahnradabschnitt 20 auf, der in Verzahnungseingriff mit einer Verzahnung eines Antriebselements 21 ist. Das Antriebselement 21 ist als drehbares Schneckenrad gestaltet. Das Antriebselement 21 ist axial unverschiebbar und drehbar im Gehäuse 13 gelagert. Durch Drehen des Antriebselements 21 dreht dieses das Verstellelement 19, wodurch das Widerlager 15 axial verschoben wird.

### Bezugszeichenliste

- 1: Deckelbeschlag
- 2: Basiselement
- 3: Frontanbindungselement
- 4: erster Schwenkarm / Steuerarm
- 5: zweiter Schwenkarm / Stellarm
- 6: Exzenter
- 7: Seitenwand
- 8: Korpus
- 9: Deckelelement
- 10: Öffnung
- 11: Außenumfangsfläche
- 12: Aufnahmebohrung
- 13: Gehäuse
- 14: Schraubenfeder
- 15: Widerlager
- 16: Druckelement
- 17: Rolle
- 18: Stellkontur
- 19: Verstellelement
- 20: Zahnradabschnitt
- 21: Antriebselement
- 22: Kraftantrieb
- 23: Lagerzapfen
- 24: Bohrung
- D1: erste Deckelachse
- D2: zweite Deckelachse
- E: Exzenterachse
- G1: erste Gerade
- G2: zweite Gerade
- G3: dritte Gerade
- K1: erste Korpusachse
- K2: zweite Korpusachse
- L: Lagerachse

## Patentansprüche

1. Deckelbeschlag (1) zum schwenkbaren Befestigen eines Deckels an einen Möbelkorpus (8), wobei der Deckelbeschlag (1) Folgendes aufweist:
ein Basiselement (2) zur Montage des Deckelbeschlags (1) an eine Seitenwand (7) des Möbelkorpus (8),
ein Frontanbindungselement (3) zur Montage eines Deckelelements (9) an den Deckelbeschlag (1),
einen ersten Schwenkarm (4), der um eine erste Korpusachse (K1) an dem Basiselement (2) und um eine erste Deckelachse (D1) an dem Frontanbindungselement (3) schwenkbar befestigt ist,
einen zweiten Schwenkarm (5), der um eine zweite Korpusachse (K2) an dem Basiselement (2) und um eine zweite Deckelachse (D2) an dem Frontanbindungselement (3) schwenkbar befestigt ist,
wobei die erste Korpusachse (K1), die zweite Korpusachse (K2), die erste Deckelachse (D1) und die zweite Deckelachse (D2) parallel und beabstandet zueinander angeordnet sind, und
einen Exzenter (6), der um eine Lagerachse (L) am Basiselement (2) schwenkbar befestigt ist,
**dadurch gekennzeichnet,**
**dass** der erste Schwenkarm (4) um eine Exzenterachse (E) am Exzenter (6) schwenkbar gelagert ist, wobei die Lagerachse (L) und die Exzenterachse (E) parallel und beabstandet zueinander angeordnet sind,
**dass** der Deckelbeschlag (1) ferner einen Kraftantrieb (22) zum Beaufschlagen des Frontanbindungselements (3) zumindest über einen Teil des Schwenkweges des Frontanbindungselements (3) zwischen einer Offenstellung und einer Schließstellung in Richtung zur Offenstellung aufweist,
**dass** das Frontanbindungselement (3) eine Stellkontur (18) aufweist und
**dass** der Kraftantrieb (22) einerseits gegen einen der Schwenkarme (4, 5) und andererseits mittels eines Druckelements (16) gegen die Stellkontur (18) des Frontanbindungselements (3) abgestützt ist.

2. Deckelbeschlag (1) nach Anspruch 1,
**dadurch gekennzeichnet,**
**dass** die Lagerachse (L) die erste Korpusachse (K1) bildet.

3. Deckelbeschlag (1) nach einem der Ansprüche 1 oder 2,
**dadurch gekennzeichnet,**
**dass** der Exzenter (6) eine im Querschnitt kreisförmige Außenumfangsfläche (11) aufweist, auf welcher der erste Schwenkarm (4) mit einer Aufnahmebohrung (12) um die Exzenterachse (E) schwenkbar gelagert ist.

4. Deckelbeschlag (1) nach Anspruch 3,
**dadurch gekennzeichnet,**
**dass** der Exzenter (6) einen Lagerzapfen (23) aufweist, mit welchem der Exzenter (6) am Basiselement (2) um die erste Korpusachse (K1) schwenkbar gelagert ist.

5. Deckelbeschlag (1) nach Anspruch 4,
**dadurch gekennzeichnet,**
**dass** der Exzenter (6) in der Aufnahmebohrung (12) des ersten Schwenkarms (4) verpresst ist.

6. Deckelbeschlag (1) nach einem der Ansprüche 1 bis 5,
**dadurch gekennzeichnet,**
**dass** die erste Korpusachse (K1), die zweite Korpusachse (K2), die erste Deckelachse (D1) und die zweite Deckelachse (D2) in einer Ansicht in Achsrichtung ein Viereck bilden, wobei, in einer Schließstellung des Frontanbindungselements (3), eine erste Gerade (G1) durch die erste Korpusachse (K1) und durch die erste Deckelachse (D1) und eine zweite Gerade (G2) durch die zweite Korpusachse (K2) und die zweite Deckelachse (D2) parallel zueinander angeordnet sind oder einen spitzen Winkel einschließen.

7. Deckelbeschlag (1) nach Anspruch 6,
**dadurch gekennzeichnet,**
**dass** die erste Gerade (G1) und eine dritte Gerade (G3) durch die erste Deckelachse (D1) und durch die zweite Deckelachse (D2) einen Winkel einschließen, der zwischen 45 und 135 Grad beträgt.

8. Deckelbeschlag (1) nach einem der Ansprüche 1 bis 7,
**dadurch gekennzeichnet,**
**dass** der Abstand zwischen der ersten Korpusachse (K1) und der ersten Deckelachse (D1) um ein Vielfaches länger ist als der Abstand zwischen der ersten Deckelachse (D1) und der zweiten Deckelachse (D2).

9. Deckelbeschlag (1) nach einem der Ansprüche 1 bis 8,
**dadurch gekennzeichnet,**
**dass** das Druckelement (16) axial in demjenigen Schwenkarm (4, 5) geführt ist, gegen den der Kraftantrieb (22) abgestützt ist.

10. Deckelbeschlag (1) nach einem der Ansprüche 1 bis 9,
**dadurch gekennzeichnet,**
**dass** das Druckelement (16) eine Rolle (17) aufweist, die gegen die Stellkontur (18) mit Kraft beaufschlagt ist.

## Claims

1. Lid fitting (3) for pivotally attaching a lid to a furniture body (8), wherein the lid fitting (3) comprises:
a base element (2) for fastening the lid fitting (1) to a side wall (7) of the furniture body (8),
a front attachment element (3) for mounting a lid element (9) to the lid fitting (1),
a first pivot arm (4) that is pivotally attached to the base element (2) about a first body axis (K1) and to the front attachment element (3) about a first lid axis (D1),
a second pivot arm (5) that is pivotally attached to the base element (2) about a second body axis (K2) and to the front attachment element (3) about a second lid axis (D2),
wherein the first body axis (K1), the second body axis (K2), the first lid axis (D1) and the second lid axis (D2) are arranged parallel to and spaced apart from each other, and
an eccentric (6) that is pivotally attached to the base element (2) about a bearing axis (L),
**characterized in**
**that** the first pivot arm (4) is pivotally mounted on the eccentric (6) about an eccentric axis (E), the bearing axis (L) and the eccentric axis (E) being arranged parallel to and at a distance from one another,
**that** the lid fitting (1) further comprises a power drive (22) for acting on the front attachment element (3) at least over a part of the pivot path of the front attachment element (3) between an open position and a closed position in the direction towards the open position,
**that** the front attachment element (3) has an setting contour (18), and
**that** the power drive (22) is supported on the one hand against one of the pivot arms (4, 5) and on the other hand by means of a pressure element (16) against the setting contour (18) of the front attachment element (3).

2. Lid fitting (1) according to claim 1,
**characterized in**
**that** the bearing axis (L) forms the first body axis (K1).

3. Lid fitting (1) according to one of claims 1 to 2,
**characterized in**
**that** the eccentric (6) has an outer circumferential surface (11) of circular cross-section, on which the first pivot arm (4) is mounted with a receiving bore (12) such that it can pivot about the eccentric axis (E).

4. Lid fitting (1) according to claim 3,
**characterized in**
**that** the eccentric (6) has a bearing journal (23) by means of which the eccentric (6) is mounted on the base element (2) such that it can pivot about the first body axis (K1).

5. Lid fitting (1) according to claim 4,
**characterized in**
**that** the eccentric (6) is pressed in the receiving bore (12) of the first pivot arm (4).

6. Lid fitting (1) according to one of claims 1 to 5,
**characterized in**
**that** the first body axis (K1), the second body axis (K2), the first lid axis (D1) and the second lid axis (D2) form a quadrilateral in a view in the axial direction, wherein, in a closed position of the front attachment element (3), a first straight line (G1) through the first body axis (K1) and through the first lid axis (D1) and a second straight line (G2) through the second body axis (K2) and the second lid axis (D2) are arranged parallel to one another or enclose an acute angle.

7. Lid fitting (1) according to claim 6,
**characterized in**
**that** the first straight line (G1) and a third straight line (G3) through the first lid axis (D1) and through the second lid axis (D2) enclose an angle which is between 45 and 135 degrees.

8. Lid fitting (1) according to one of claims 1 to 7,
**characterized in**
**that** the distance between the first body axis (K1) and the first lid axis (D1) is many times longer than the distance between the first lid axis (D1) and the second lid axis (D2).

9. Lid fitting (1) according to one of claims 1 to 8,
**characterized in**
**that** the pressure element (16) is guided axially in that pivot arm (4, 5) against which the power drive (22) is supported.

10. Lid fitting (1) according to one of claims 1 to 9,
**characterized in**
**that** the pressure element (16) has a roller (17) which is loaded with force against the setting contour (18).

## Revendications

1. Ferrure de couvercle (1) destinée à la fixation pivotante d'un couvercle de meuble à un corps de meuble (8), sachant que la ferrure de couvercle (1) comporte les éléments suivants :
un élément de base (2) destiné au montage de la ferrure de couvercle (1) sur une paroi latérale (7) du corps de meuble (8),
un élément de liaison avant (3) destiné au montage d'un élément de couvercle (9) sur la ferrure de couvercle (1) ,
un premier bras pivotant (4), qui est fixé pouvant pivoter autour d'un premier axe de corps (K1) sur l'élément de base (2) et autour d'un premier axe de couvercle (D1) sur l'élément de liaison avant (3),
un deuxième bras pivotant (5), qui est fixé pouvant pivoter autour d'un deuxième axe de corps (K2) sur l'élément de base (2) et autour d'un deuxième axe de couvercle (D2) sur l'élément de liaison avant (3),
sachant que le premier axe de corps (K1), le deuxième axe de corps (K2), le premier axe de couvercle (D1) et le deuxième axe de couvercle (D2) sont logés parallèlement et à distance l'un de l'autre, et
un excentrique (6), qui est fixé pouvant pivoter autour d'un axe de support (L) sur l'élément de base (2),
**caractérisée**
**en ce que** le premier bras pivotant (4) est logé pouvant pivoter autour d'un axe d'excentrique (E) sur l'excentrique (6), sachant que l'axe de support (L) et l'axe d'excentrique (E) sont disposés parallèlement et à distance l'un de l'autre,
**en ce que** la ferrure de couvercle (1) comporte en plus un système d'entraînement mécanique (22) destiné à solliciter l'élément de liaison avant (3) au moins sur une partie de la course de pivotement de l'élément de liaison avant (3) entre une position d'ouverture et une position de fermeture en direction de la position d'ouverture,
**en ce que** l'élément de liaison avant (3) comporte un profil de réglage (18) et
**en ce que** le système d'entraînement mécanique (22) est appuyé d'une part contre un des bras pivotants (4, 5) et d'autre part au moyen d'un élément de pression (16) contre le profil de réglage (18) de l'élément de liaison avant (3).

2. Ferrure de couvercle (1) selon la revendication 1,
**caractérisée en ce que**
l'axe de support (L) forme le premier axe de corps (K1) .

3. Ferrure de couvercle (1) selon l'une quelconque des revendications 1 ou 2,
**caractérisée en ce que**
l'excentrique (6) comporte une surface périphérique extérieure circulaire en section (11) sur laquelle est logé pouvant pivoter autour de l'axe d'excentrique (E) le premier bras pivotant (4) avec un trou de logement (12) .

4. Ferrure de couvercle (1) selon la revendication 3,
**caractérisée en ce que**
l'excentrique (6) comporte un tourillon (23) avec lequel l'excentrique (6) est logé pouvant pivoter sur l'élément de base (2) autour du premier axe de corps (K1) .

5. Ferrure de couvercle (1) selon la revendication 4,
**caractérisée en ce que**
l'excentrique (6) est enfoncé dans le trou de logement (12) du premier bras pivotant (4).

6. Ferrure de couvercle (1) selon l'une quelconque des revendications 1 à 5,
**caractérisée en ce que**
le premier axe de corps (K1), le deuxième axe de corps (K2), le premier axe de couvercle (D1) et le deuxième axe de couvercle (D2), dans une vue en direction axiale, forment un carré, sachant que dans une position de fermeture de l'élément de liaison avant (3), une première droite (G1) passant par le premier axe de corps (K1) et par le premier axe de couvercle (D1) et une deuxième droite (G2) passant par le deuxième axe de couvercle (K2) et le deuxième axe de couvercle (D2), sont disposées parallèlement l'une par rapport à l'autre ou forment un angle aigu.

7. Ferrure de couvercle (1) selon la revendication 6,
**caractérisée en ce que**
la première droite (G1) et une troisième droite (G3) forment un angle par le premier axe de couvercle (D1) et par le deuxième axe de couvercle (D2), qui se situe entre 45 et 135 degrés.

8. Ferrure de couvercle (1) selon l'une quelconque des revendications 1 à 7,
**caractérisée en ce que**
la distance entre le premier axe de corps (K1) et le premier axe de couvercle (D1) est considérablement plus longue que la distance entre le premier axe de couvercle (D1) et le deuxième axe de couvercle (D2).

9. Ferrure de couvercle (1) selon l'une quelconque des revendications 1 à 8,
**caractérisée en ce que**
l'élément de pression (16) est guidé axialement dans le bras pivotant (4, 5) contre lequel le système d'entraînement mécanique (22) est appuyé.

10. Ferrure de couvercle (1) selon l'une quelconque des revendications 1 à 9,
**caractérisée en ce que**
l'élément de pression (16) comporte un galet (17), qui est sollicité avec force contre le profil de réglage (18) .
